# EUROPÄISCHE PATENTSCHRIFT

(11) **EP 0 737 575 B1**
(45) Veröffentlichungstag und Bekanntmachung des Hinweises auf die Patenterteilung: **29.12.1999**
(21) Anmeldenummer: 95105565.6
(22) Anmeldetag: 12.04.1995
(51) Int. Cl.: B41F 31/02

(54) **Farbwerk für eine Rotationsdruckmaschine**
Inking unit for a rotary printing machine
Dispositif d'encrage pour une machine à imprimer rotative

(43) Veröffentlichungstag der Anmeldung: 16.10.1996
(62) Teilanmeldung aus: 99101488.7
(73) Patentinhaber: Koenig & Bauer Aktiengesellschaft, 97080 Würzburg (DE)
(72) Erfinder: Herb, Rudolf, D-67240 Bobenheim, Roxheim (DE); Mappes, Rudi, D-67227 Frankenthal (DE)

(56) Entgegenhaltungen:
- EP-A- 0 368 485
- EP-A- 0 499 382
- EP-A- 0 663 293

## Beschreibung

Die Erfindung betrifft ein Farbwerk für eine Rotationsdruckmaschine entsprechend dem Oberbegriff des Anspruches 1.

Die EP 06 63 293 A1 (gemaß Art 54(3) EPÜ) und die EP 04 99 382 A1 zeigen an eine Rasterwalze anstellbare Kammerrakel. Die Kammerrakel sind auf einem Träger zum An- und Abstellen schwenkbar gelagert.

Der Erfindung liegt die Aufgabe zugrunde, ein Farbwerk mit Kammerrakel zum Einfärben einer Walze z. B. gerasterte Walze oder Tiefdruckformzylinder für eine Rotationsdruckmaschine zu schaffen.

Erfindungsgemäß wird diese Aufgabe durch die Merkmale des kennzeichnenden Teils des Anspruchs 1 gelöst.

Durch die Erfindung wird insbesondere der Vorteil erzielt, daß immer die gleichen Rakelkammern in Anstellvorrichtungen verwendet werden können, obwohl sich der Durchmesser der einzufärbenden Zylinder von Auftrag zu Auftrag ändern kann, aber auch von Maschine zu Maschine. Es wären nur die seitlichen Dichtlippen auszutauschen.

Nachfolgend wird ein Ausführungsbeispiel der Erfindung näher beschrieben.
Die zugehörigen Zeichnungen zeigen
- Fig. 1: einen Querschnitt einer schematischen Darstellung durch ein erfindungsgemäßes Farbwerk,
- Fig. 2: einen Schnitt II - II nach Fig. 1,

An einen über seine Achszapfen 1, 2 in Seitengestellen 3, 4 gelagerten Zylinder 6 z. B. eine Rasterwalze oder Tiefdruckformzylinder (kann gerastert sein), ist eine insgesamt mit 7 bezeichnete Kammerrakel-Einrichtung gegen einen einstellbaren, gestellfesten Anschlag 5 anstellbar. Der Anschlag 5 ist in einer horizontalen Ebene und rechtwinklig zu einer Rotationsachse 8 des Zylinders 6 einstellbar; desgleichen die Kammerrakel-Einrichtung 7. Die Kammerrakel-Einrichtung 7 besteht aus einem sich zur Rotationsachse 8 des Zylinders 6 achsparallel erstreckenden Trägerkörper 9, welcher einen parallel zur Rotationsachse 8 verlaufenden und in Richtung des Formzylinders 6 offenen Kanal 10 mit einer Lange l aufweist. Der Trägerkörper 9 ist stirnseitig jeweils mit eine: Schließblech 11, 12 verschlossen. An freien Schenkeln 13, 14 des Trägerkörpers 9 sind jeweils Rakel 16, 17 angeordnet, welche jeweils mit ihrer dem Zylinder 6 zugewandten Kante in achsparalleler Richtung zur Rotationsachse 8 auf der Mantelfläche 18 des Zylinders 6 aufliegen. Die Rakel 16 ist als Schließrakel ausgebildet und wird von einer auf der Mantelfläche 18 des nach Fig. 1 im Uhrzeigersinn drehenden Zylinders 6 gedachten, achsparallelen Linie zuerst passiert. Die Rakel 17 ist als Arbeitsrakel ausgeführt. Beide Rakel 16, 17 sind jeweils durch eine bekannte Rakelhalterung 19, 21, z. B. eine sich in axialer Richtung erstreckende streifenförmige Klemmleiste gehalten. Der Kanal 10 in Verbindung mit den Rakeln 16, 17 bildet eine Rakelkammer 22, welche über eine oder mehrere Zuleitungen 25, die z. B. den Trägerkörper 9 durchdringen, mit Tiefdruckfarbe gefüllt werden kann. Der Zylinder 6 weist eine Ballenlänge m auf, die um einen Betrag von zwei gleichen Teillängen x größer ist als die Länge l der Kammerrakel-Einrichtung 7. Der Trägerkörper 9 der Kammerrakel-Einrichtung 7 ist schwenkbar an einem ersten Ende 23 von einem oder mehreren Schwenkarmen 24 gelagert. Ein zweites Ende 26 der Schwenkarme 24 ist in einer seitengestellfest gelagerten Achse 27 gelagert, so daß die gesamte Kammerrakel-Einrichtung 7 an den Zylinder 6 über den Anschlag 5 an- und abschwenkbar ist. Die gesamte Kammerrakel-Einrichtung 7 ist in achsparalleler Richtung zum Zylinder 6 changierbar angeordnet.

Unterhalb des Zylinders 6 ist ein Trog 28 angeordnet, welcher etwaig von der Kammerrakel-Einrichtung 7 ablaufende Tiefdruckfarbe auffängt und über einen Abfluß 29 sowie eine Rohrleitung 31 einer symbolisch dargestellten und insgesamt mit 32 bezeichneten Zuführeinrichtung zugeführt wird, über welche neue Tiefdruckfarbe hinzugegeben wird, ggf. gekühlt sowie die vermischte Tiefdruckfarbe über eine Rohrleitung 33 der Rakelkammer 22 wieder zugeführt wird (nur in Fig. 1 dargestellt).

Oberhalb des Zylinders 6 ist ein auf den Zylinder 6 drückender, rotierbarer Presseur 34 angeordnet, welcher beidseitig über seine Achszapfen 37, 38 in Schwingen 39, 41 gelagert und jeweils mit einem seitengestellfesten sowie höhenverstellbaren, nicht dargestellten Schlitten kraft- und formschlüssig verbunden ist.

Zwischen dem Presseur 34 sowie dem Zylinder 6 wird eine nicht dargestellte Papierbahn bedruckt.

Die Ballenlänge m des Zylinders 6 kann z. B. zwischen zwei und drei Metern liegen. Die jeweilige Teillänge x kann z. B. jeweils 50 mm betragen.

Es ist auch möglich, mehrere Trägerkörper 9 in axialer Richtung des Zylinders 6 nebeneinander und jeweils durch einen nichtdargestellten Abstand y voneinander getrennt anzuordnen, jedoch so, daß die Ballenlänge m des Zylinders 6 insgesamt eingehalten wird. Mit dieser Anordnung können nebeneinander verschiedene Farben mit einem Druckzylinder aufgebracht werden, ohne daß Farbspritzer eine Verunreinigung des Druckproduktes herbeiführen bzw. ein Vermischen unterschiedlicher Druckfarben erfolgt. Dazu ist es jedoch auch erforderlich, eine der Anzahl der Trägerkörper 9 entsprechende Anzahl von Trögen 28 sowie Zuführeinrichtungen 32 vorzusehen.

Es ist weiterhin möglich, in der Rakelkammer 22 in achsparalleler Richtung zueinander beabstandete Sprühdüsen zum Versprühen von Tiefdruckfarbe anzuordnen. Dies kann z. B. mittels eines in der Rakelkammer 22 befindlichen und an seinen Enden verschlossenen Rohres geschehen, welches über mehrere Zuleitungen mit Tiefdruckfarbe beaufschlagt wird und welche durch in axialer Richtung verlaufende Bohrungen ausgebracht wird. Überschüssige oder abgerakelte Tiefdruckfarbe kann über in achsparalleler Richtung in die Rakel 16 - Schließrakel - eingebrachte Ablaufbohrungen in den Trog 28 sowie die Zuführeinrichtung 32 zurückgeführt werden.

Die Ballenlänge m des Zylinders 6 kann zwischen zwei und drei Metern liegen. Die jeweilige stirnseitige Teillange x kann z. B. jeweils bis zu 50 mm (druckfreier Raum) betragen, desgleichen der Abstand y (nicht dargestellt) zwischen zwei Kammerrakel-Einrichtungen, sofern es sich um mehrteilige Kammerrakel-Einrichtungen mit verschiedenen Druckfarben handelt. Die Schließbleche 11, 12 sowie die Schließrakel 16 können aus einem farblösungsmittel-unlöslichen Kunststoff, z. B. glasfaserverstärktem Kunststoff bestehen.

### Teileliste

- 1: Achszapfen (6)
- 2: Achszapfen (6)
- 3: Seitengestell
- 4: Seitengestell
- 5: Anschlag
- 6: Zylinder
- 7: Kammerrakel-Einrichtung
- 8: Rotationsachse (6)
- 9: Trägerkörper (7)
- 10: Kanal
- 11: Schließblech (9), stirnseitig
- 12: Schließblech (9), stirnseitig
- 13: Schenkel (9)
- 14: Schenkel (9)
- 15: -
- 16: Rakel (7)
- 17: Rakel (7)
- 18: Mantelfläche (6)
- 19: Rakelhalterung (16)
- 20: -
- 21: Rakelhalterung (17)
- 22: Rakelkammer (7)
- 23: Ende, erstes (24)
- 24: Schwenkarm
- 25: Zuleitung (22)
- 26: Ende, zweites (24)
- 27: Achse (24)
- 28: Trog
- 29: Abfluß (28)
- 30: -
- 31: Rohrleitung
- 32: Zuführeinrichtung
- 33: Rohrleitung
- 34: Presseur
- 35: -
- 36: -
- 37: Achszapfen (34)
- 38: Achszapfen (34)
- 39: Schwinge
- 40: -
- 41: Schwinge
- 42: Stirnseite (6)
- 43: Stirnseite (6)
- l: Länge (7)
- m: Ballenlänge (6)
- x: Teillänge (6)
- y: Abstand (7, 7)

## Patentansprüche

1. Farbwerk für eine Rotationsmaschine mit einem Zylinder (6) mit einer gerasterten Mantelfläche und mit mindestens einer Kammerrakel-Einrichtung (7), die einen sich in achsparalleler Richtung des Zylinders (6) erstreckenden Trägerkörper (9) aufweist, wobei die Kammerrakel-Einrichtung (7) schwenkbar an einem ersten Ende (23) eines oder mehrerer Schwenkarme (24) angeordnet ist, dadurch gekennzeichnet, daß eine von der Drehachse (8) des Zylinders (6) und der am ersten Ende vorgesehenen Schwenkachse der Kammerrakel-Einrichtung (7) festgelegte Ebene durch die Rakelkammer (22) der Kammerrakel-Einrichtung (7) verläuft.

2. Farbwerk nach Anspruch 1, dadurch gekennzeichnet, daß die Ebene annähernd mittig durch die Rakelkammer (22) verläuft.

3. Farbwerk nach Anspruch 1, dadurch gekennzeichnet, daß der Schwenkarm (24) mit seinem zweiten Ende (26) auf einer seitengestellfest gelagerten Achse (27) schwenkbar angeordnet ist.

4. Farbwerk nach Anspruch 1, dadurch gekennzeichnet, daß der gerasterte Zylinder (6) eine Rasterwalze ist.

5. Farbwerk nach Anspruch 1, dadurch gekennzeichnet, daß der gerasterte Zylinder (6) ein Tiefdruckformzylinder ist.

6. Farbwerk nach den Ansprüchen 1 und 5, dadurch gekennzeichnet, daß in der Rakelkammer (22) in achsparalleler Richtung zueinander beabstandete Düsen angeordnet sind, welche mit Tiefdruckfarbe beaufschlagbar sind.

7. Farbwerk nach Anspruch 6, dadurch gekennzeichnet, daß die Düsen durch Bohrungen eines sich in axialer Richtung in der Rakelkammer (22) erstreckenden, an seinen beiden Enden verschlossenen und mit Tiefdruckfarbe beaufschlagbaren Rohres gebildet sind.

## Claims

1. Inking unit for a rotary machine, with a cylinder (6) having an engraved outer surface and with at least one metering unit arrangement (7) which has a carrier body (9) extending in the axially parallel direction of the cylinder (6), the metering unit arrangement (7) being arranged pivotably on a first end (23) of one or more pivoting arms (24), characterized in that a plane defined by the axis of rotation (8) of the cylinder (6) and by the pivot axis of the metering unit arrangement (7), the said pivot axis being provided at the first end, runs through the metering chamber (22) of the metering unit arrangement (7).

2. Inking unit according to Claim 1, characterized in that the plane runs approximately centrally through the metering chamber (22).

3. Inking unit according to Claim 1, characterized in that the pivoting arm (24) is pivotably arranged with its second end (26) on a shaft (27) mounted fixedly on the side stand.

4. Inking unit according to Claim 1, characterized in that the engraved cylinder (6) is an engraved roller.

5. Inking unit according to Claim 1, characterized in that the engraved cylinder (6) is an intaglio plate cylinder.

6. Inking unit according to Claims 1 and 5, characterized in that nozzles, which are spaced from one another in the axially parallel direction and which are capable of being loaded with intaglio printing ink, are arranged in the metering chamber (22).

7. Inking unit according to Claim 6, characterized in that the nozzles are formed by bores of a pipe which extends in the axial direction in the metering chamber (22) and is closed at its two ends and which is capable of being loaded with intaglio printing ink.

## Revendications

1. Dispositif d'encrage pour une machine à imprimer rotative, équipé d'un cylindre (6) ayant une surface d'enveloppe tramée et avec au moins un dispositif à racle à chambre (7), qui présente un corps support (9) s'étendant dans la direction parallèle à l'axe du cylindre (6), le dispositif à racle à chambre (7) étant disposé de façon à pouvoir pivoter à une première extrémité (23) d'un ou plusieurs bras pivotants (24), caractérisé en ce qu'un plan, fixé par l'axe de rotation (8) du cylindre (6) et l'axe de pivotement, prévu sur la première extrémité, du dispositif à racle à chambre (7), passe par la racle à chambre (22) du dispositif à racle (7).

2. Dispositif d'encrage selon la revendication 1, caractérisé en ce que le plan passe à peu près centralement par la chambre à racle (22).

3. Dispositif d'encrage selon la revendication 1, caractérisé en ce que le bras pivotant (24) est disposé de façon à pouvoir pivoter, par sa deuxième extrémité (26), sur un axe (27) monté de façon fixe par rapport au bâti latéral.

4. Dispositif d'encrage selon la revendication 1, caractérisé en ce que le cylindre tramé (6) est un rouleau encreur tramé.

5. Dispositif d'encrage selon la revendication 1, caractérisé en ce que le cylindre tramé (6) est un cylindre porte-clichés d'héliogravure.

6. Groupe d'encrage selon les revendications 1 et 5, caractérisé en ce que des buses, espacées les unes des autres dans la direction parallèle à l'axe, pouvant être alimentées en encre d'héliogravure, sont disposées dans la chambre à racle (22).

7. Dispositif d'encrage selon la revendication 6, caractérisé en ce que les buses sont constituées par des perçages d'un tube s'étendant en direction axiale dans la chambre de racle (22), fermé à ses deux extrémités, et pouvant être alimentées par de l'encre pour héliogravure.
